# EUROPÄISCHE PATENTSCHRIFT

(11) **EP 1 743 097 B1**
(45) Veröffentlichungstag und Bekanntmachung des Hinweises auf die Patenterteilung: **08.08.2007**
(21) Anmeldenummer: 05716810.6
(22) Anmeldetag: 25.02.2005
(51) Int. Cl.: F02M 61/16

(54) **VERFAHREN ZUM HERSTELLEN EINES INJEKTORS**
METHOD FOR PRODUCING AN INJECTOR
PROCEDE DE PRODUCTION D'UN INJECTEUR

(30) Priorität: 03.05.2004 DE 102004021652
(43) Veröffentlichungstag der Anmeldung: 17.01.2007
(73) Patentinhaber: SIEMENS AKTIENGESELLSCHAFT, 80333 München (DE)
(72) Erfinder: SCHÜRZ, Willibald, 93188 Pielenhofen (DE)
(86) Internationale Anmeldenummer: PCT/EP2005/050819
(87) Internationale Veröffentlichungsnummer: WO 2005/108772

(56) Entgegenhaltungen:
- EP-A- 1 245 827
- EP-A- 1 245 828
- WO-A-20/04106727
- US-A1- 2001 002 680

## Beschreibung

Die Erfindung betrifft ein Verfahren zum Herstellen eines Injektors, der insbesondere geeignet ist zum Zumessen von Kraftstoff in einen Brennraum eines Zylinders einer Brennkraftmaschine (EP-A-1 245 827).

Immer strengere gesetzliche Vorschriften bezüglich der zulässigen Schadstoff-Emissionen von Brennkraftmaschinen, die in Kraftfahrzeugen angeordnet sind, machen es erforderlich, diverse Maßnahmen vorzunehmen, durch die die Schadstoff-Emissionen gesenkt werden. Ein Ansatzpunkt hierbei ist, die von der Brennkraftmaschine durch den Verbrennungsprozess des Luft/Kraftstoff-Gemisches erzeugten Schadstoff-Emissionen direkt zu senken. Wesentlich hierfür ist, dass der Kraftstoff sehr präzise zugemessen wird, was einen sehr präzise ansteuerbaren Injektor voraussetzt. Injektoren bestehen aus mehreren Bauteilen, die jeweils gewisse Fertigungsstreuungen aufweisen. Ein Injektor umfasst regelmäßig ein Injektorgehäuse und einen Hub-Stellantrieb, der beispielsweise als Piezo-Aktuator ausgebildet ist, ferner eine Düsenspannmutter, einen Düsenkörper und eine Düsennadel, die in einer Ausnehmung des Düsenkörpers geführt ist und eine Einspritzdüse abhängig von ihrer Stellung freigibt oder verschließt. Ferner ist ein Rückstellmittel regelmäßig vorgesehen, das die Düsennadel in ihre Schließposition vorspannt.

Die Aufgabe der Erfindung ist es, ein Verfahren zum Herstellen eines Injektors zu schaffen, das es auf einfache Weise ermöglicht, dass der Injektor präzise steuerbar ist.

Die Aufgabe wird gelöst durch die Merkmale des unabhängigen Patentanspruchs. Vorteilhafte Ausgestaltungen der Erfindung sind in den Unteransprüchen gekennzeichnet.

Die Erfindung zeichnet sich aus durch ein Verfahren zum Herstellen eines Injektors, bei dem eine erste Baugruppe umfassend ein Injektorgehäuse und einen Hub-Stellantrieb montiert wird, und eine zweite Baugruppe, umfassend einen Ventilkörper, eine Düsennadel und ein Rückstellmittel für die Düsennadel, montiert wird. Ferner wird mindestens ein Wert mindestens einer Kenngröße für die erste Baugruppe durch geeignetes Ansteuern des Stellantriebs ermittelt. Abhängig von dem mindestens einen Wert der mindestens einen Kenngröße wird die erste Baugruppe einer von mehreren Klassen zugeordnet. Mindestens ein Wert mindestens einer Kenngröße für die zweite Baugruppe wird durch geeignetes Betätigen der Düsennadel ermittelt. Abhängig von dem mindestens einen Wert der mindestens einen Kenngröße wird die zweite Baugruppe einer der mehreren Klassen zugeordnet. Eine erste Baugruppe wird mit einer zweiten Baugruppe der gleichen Klasse gepaart und montiert.

So kann gegebenenfalls auf ein Justieren des Injektors verzichtet werden und ansonsten dafür gegebenenfalls notwendige Justierteile können entfallen. Ferner kann auf einfache Weise eine geringe Ausschussrate bei der Herstellung den Injektoren gewährleistet werden. Darüber hinaus ist die erste Baugruppe während des Ermittelns der Kenngrößen nicht einem Testfluid ausgesetzt, dem die zweite Baugruppe während des Ermittelns des mindestens einen Wertes ihrer mindestens einen Kenngröße in der Regel ausgesetzt ist. Ein derartiges Testfluid hat den Nachteil, dass es den Hub-Stellantrieb gegebenenfalls beschädigen'kann, wenn dieser noch nicht hermetisch abgeschlossen in dem Injektorgehäuse eingebaut ist. Dies ist insbesondere kritisch im Hinblick auf einen als Piezoaktuator ausgebildeten Hub-Stellantriebs, der mit einer Silikonvergussmasse vergossen ist, die bei Kontakt mit einem Testfluid, das z.B. Kraftstoff ist, gegebenenfalls aufquillt.

In einer vorteilhaften Ausgestaltung des Verfahrens wird bei der ersten Baugruppe ein vorgegebener Hub des Hub-Stellantriebs unter Einwirken einer vorgegebenen Gegenkraft auf den Hub-Stellantrieb eingestellt und als Kenngröße eine Größe ermittelt, die charakteristisch ist für die dazu dem Hub-Stellantrieb zuzuführende elektrische Energie. Die Größe, die charakteristisch ist für die dazu dem Hub-Stellantrieb zuzuführende elektrische Energie, charakterisiert das individuelle Ansteuerverhalten der ersten Baugruppe sehr gut und ist einfach erfassbar oder ermittelbar.

In einer weiteren vorteilhaften Ausgestaltung der Erfindung wird bei der ersten Baugruppe ein vorgegebener Hub des Hub-Stellantriebs unter Zuführung einer vorgegebenen elektrischen Energie eingestellt und als Kenngröße die dazu erforderliche Gegenkraft auf dem Hub-Stellantrieb ermittelt. Auch diese dazu erforderliche Gegenkraft auf den Hub-Stellantrieb charakterisiert das individuelle Ansteuerverhalten der ersten Baugruppe sehr gut.

In einer weiteren vorteilhaften Ausgestaltung der Erfindung wird bei der zweiten Baugruppe mindestens ein vorgegebener Hub der Düsennadel eingestellt unter Zuführung von Testfluid zu der zweiten Baugruppe und eine erste Kenngröße wird abhängig von der dazu notwendigen auf die Düsennadel wirkenden aufzubringenden Kraft ermittelt. Die dazu notwendige auf die Düsennadel wirkende aufzubringende Kraft charakterisiert die individuelle Steifigkeit des Rückstellmittels der zweiten Baugruppe sehr gut.

Gemäß einer weiteren vorteilhaften Ausgestaltung der Erfindung wird bei der zweiten Baugruppe der mindestens eine vorgegebene Hub der Düsennadel eingestellt und eine zweite Kenngröße abhängig von einem dann erfolgenden Durchfluss von Fluid durch eine Einspritzdüse des Ventilkörpers ermittelt unter Zuführung von Testfluid unter einem vorgegebenen Druck. Der erfolgende Durchfluss charakterisiert die individuelle Geometrie der zweiten Baugruppe sehr gut. Ferner ist das Einstellen des vorgegebenen Hubs der Düsennadel und das Zuführen von Testfluid unter dem vorgegebenen Druck einfach durchführbar.

Gemäß einer weiteren vorteilhaften Ausgestaltung der Erfindung wird bei der zweiten Baugruppe mindestens ein vorgegebener Hub der Düsennadel eingestellt und ein vorgegebener Durchfluss von dem Testfluid durch die Einspritzdüse des Düsenkörpers eingestellt und eine dritte Kenngröße ermittelt abhängig von dem dazu notwendigen Druck des Testfluids. Der dazu notwendige druck des Testfluids charakterisiert die individuelle Geometrie der zweiten Baugruppe sehr gut.

Ausführungsbeispiele der Erfindung sind im Folgenden anhand der schematischen Zeichnungen erläutert. Es zeigen:
- Figur 1: eine erste und eine zweite Baugruppe eines Injektors während des Ermittelns mindestens je einer Kenngröße zum Einteilen in eine Klasse,
- Figur 2: den fertig hergestellten Injektor,
- Figur 3: ein Ablaufdiagramm eines Programms zum Ermitteln einer Klasse der ersten Baugruppe,
- Figur 4: eine erste Ausführungsform eines Programms zum Ermitteln der Klasse der zweiten Baugruppe und
- Figur 5: ein Programm eines zweiten Ausführungsbeispiels zum Ermitteln der Klasse der zweiten Baugruppe.

Elemente gleicher Konstruktion oder Funktion sind figuren-übergreifend mit den gleichen Bezugszeichen gekennzeichnet.

Figur 1 zeigt eine erste Baugruppe 1 und eine zweite Baugruppe 2 eines Injektors während der Herstellung des Injektors und zwar beim Ermitteln von Kenngrößen zum Klassifizieren der ersten und zweiten Baugruppe.

Die erste Baugruppe 1 umfasst ein Injektorgehäuse 4, das eine in axialer Richtung sich erstreckende Ausnehmung hat, in der ein Wiederlager 6 bevorzugt verpresst ist. Axial anschließend daran ist ein hydraulisches Ausgleichselement 8 angeordnet und anschließend ein als Piezoaktuator 10 ausgebildeter Hub-Stellantrieb. Ferner ist eine Hochdruckbohrung 12 vorgesehen, die dazu vorgesehen ist, Kraftstoff von einem nicht dargestellten Kraftstoffanschluss hin zu einer Einspritzdüse 22 des Injektors zu führen.

Die zweite Baugruppe umfasst eine Düsenspannmutter 14, in die ein Düsenkörper eingesteckt ist. Der Düsenkörper 16 hat eine Ausnehmung, in die eine Düsennadel 18 eingebracht ist. Ferner ist ein Rückstellmittel 20 vorgesehen, das bevorzugt als Feder ausgebildet ist, das die Düsennadel 18 in eine Schließposition vorspannt, in der sie den Kraftstofffluss durch die Einspritzdüse 22 unterbindet. Bevorzugt ist ferner ein Übertragerelement 24 vorgesehen, das ausgebildet ist zum Übertragen des Hubs des Piezoaktuators 10. Alternativ kann das Übertragerelement 24 auch in der ersten Baueinheit angeordnet sein oder auch überhaupt nicht vorhanden sein.

Eine erste Einheit 26 ist vorgesehen, die elektrisch leitend mit dem Piezoaktuator 10 verbunden ist und über die dem Piezoaktuator 10 eine vorgebbare elektrische Energie zuführbar ist.

Ferner ist eine zweite Einheit 28 vorgesehen, über welche eine Gegenkraft gegen den Piezoaktuator 10 eingestellt werden kann oder auch ermittelt werden kann.

Ferner ist eine vierte Einheit 32 vorgesehen, über welche ein Düsennadelhub der Düsennadel 18 einstellbar ist oder auch ermittelbar ist. Ferner ist eine dritte Einheit 30 vorgesehen, mittels welcher die zweite Baugruppe 2 mit einem Testfluid beaufschlagbar ist, wobei die dritte Einheit ausgebildet ist zum Einstellen eines vorgegebenen Drucks des Testfluids oder zum Ermitteln des Drucks des Testfluids. Ferner ist eine fünfte Einheit 34 vorgesehen, welche das aus der Einspritzdüse 22 austretende Testfluid auffängt und so den Durchfluss des Testfluids durch die Einspritzdüsennadel ermittelt.

Ferner ist eine Auswerteeinheit 36 vorgesehen, die ausgebildet ist zum Zuordnen jeweils der ersten und zweiten Baugruppe 1, 2 zu jeweils einer Klasse CL von mehreren Klassen CL. So können beispielsweise drei Klassen CL vorgesehen sein, aber auch eine andere Zahl an Klassen CL vorgesehen sein. Die Klassen CL sind so gewählt, dass Injektoren, die wie jeweils aus einer ersten Baugruppe und einer zweiten Baugruppe der gleichen Klasse zusammengesetzt sind, sehr gut einem vorgegebenen Ansteuerverhalten entsprechen und somit ein präzises Zumessen von Kraftstoff gewährleisten.

Ein Programm zum Ermitteln der Klasse CL der ersten Baugruppe 1 wird in einem Schritt S1(Figur 3) gestartet.

In einem Schritt S2 wird ein vorgegebener Hub AH_G des Piezoaktuators unter Einwirken einer vorgegebenen Gegenkraft AF_G auf den Piezoaktuator 10 eingestellt. Dies erfolgt mittels der ersten und zweiten Einheit 26, 28. Der vorgegebene Hub AH_G kann beispielsweise 40 µm betragen. Die vorgegebene Gegenkraft AF_G kann sich beispielsweise 100 N betragen bezogen auf den Zustand des Piezoaktuators 10, in dem er nicht ausgelenkt ist.

In einem Schritt S3 wird anschließend die elektrische Energie E_V ermittelt, die zum Einstellen des vorgegebenen Hubs AH_G bei gleichzeitig auf den Piezoaktuator 10 einwirkender Gegenkraft AF_G benötigt wurde. Die Schritte S2 und S3 können auch mehrfach durchlaufen werden und so ein entsprechender Mittelwert der benötigten elektrischen Energie E_V ermittelt werden.

In einem Schritt S5 wird der ersten Baugruppe 1 dann eine Klasse CL zugeordnet abhängig von der in dem Schritt S3 ermittelten benötigten Energie E_V. Beispielsweise sind drei Klassen vorgesehen, so dass abhängig von dem jeweiligen Wert der benötigten elektrischen Energie E_V entweder die erste, die zweite oder die dritte Klasse in dem Schritt S5 zugeordnet wird. Anschließend wird das Programm in einem schritt S7 beendet.

Alternativ zu der Vorgehensweise gemäß des Programms der Figur 3 kann auch der ersten Baugruppe 1 eine vorgegebene elektrische Energie zugeführt werden und der vorgegebene Hub AH_G eingestellt werden und dann ermittelt werden, welchen Wert die dazu erforderliche Gegenkraft auf den Hub-Stellantrieb haben muss. Entsprechend wird dann auch abhängig von der erforderlichen Gegenkraft die Klasse der ersten Baugruppe 1 ermittelt.

Ein Programm (Figur 4) zum Ermitteln der Klasse CL der zweiten Baugruppe 2 wird in einem Schritt S9 gestartet. In einem Schritt S11 wird durch die dritte Einheit 30 ein vorgegebener Druck des Testfluids und ein erster vorgegebener Hub DH_G1 der Düsennadel 18 in der zweiten Baugruppe 2 eingestellt. In einem Schritt S13 wird dann die dazu erforderliche notwendige erste Kraft F_V1 und der dabei erfolgende erste Durchfluss FL_V1 von Testfluid durch die Einspritzdüse 22 ermittelt. Die notwendige erste Kraft F_V1 wird in der vierten Einheit 32 ermittelt. Der erste Durchfluss FL V1 des Testfluids wird in der fünften Einheit 34 ermittelt. Auch hier können die Schritte S11 und S13 wieder mehrfach durchlaufen werden und so entsprechende Mittelwerte ermittelt werden.

In einem Schritt S15 wird dann die Klasse CL der zweiten Baugruppe abhängig von der notwendigen ersten Kraft F_V1 und dem ersten Durchfluss FL_V1 des Testfluids ermittelt. Alternativ kann auch das Ermitteln der Klasse lediglich abhängig von der notwendigen ersten Kraft F_V1 oder alternativ des ersten Durchflusses FL_V1 erfolgen. In einem Schritt S17 wird das Programm dann beendet.

Bevorzugt ist auch noch ein Schritt S19 vorgesehen, in dem dann noch ein zweiter vorgegebener Hub DH_G2 der Düsennadel 18 eingestellt wird und eine entsprechende zweite notwendige Kraft F_V2 und ein entsprechender zweiter Durchfluss FL_V1 des Testfluids erfasst oder ermittelt werden und gegebenenfalls auch noch ein dritter vorgegebener Hub DH G3 der Düsennadel 18 eingestellt wird und dann eine entsprechende dritte notwendige Kraft F_V3 und ein entsprechender dritter Durchfluss FL_V3 von Testfluid ermittelt wird. Das Ermitteln der Klasse CL der zweiten Baugruppe erfolgt dann in einem Schritt S21 abhängig von den notwendigen ersten bis dritten Kräften F_V1 bis F_V3 und/oder den ersten bis dritten Durchflüssen FL_V1 bis FL_V3 des Testfluids.

Figur 5 zeigt eine zweite Ausführungsform des Programms zum Ermitteln der Klasse CL der zweiten Baugruppe 2. Im Unterschied zu dem Programm gemäß der Figur 4 wird das Programm in einem Schritt S25 gestartet und in einem Schritt S27 ein erster vorgegebener Hub DH_G1 der Düsennadel 18 und ein vorgegebener erster Durchfluss FL_G1 von Testfluid durch die Einspritzdüse 22 eingestellt. In einem anschließenden Schritt S29 wird dann die dafür notwendige erste Kraft F_V1 und der dazu notwendige erste Druck P_V1 ermittelt bzw. erfasst und zwar in der vierten Einheit 32 und in der dritten Einheit 30. Auch hier können die Schritte S27 und S29 wieder mehrmals hintereinander durchgeführt werden und so entsprechende Mittelwerte in dem Schritt S29 ermittelt werden.

Anschließend wird in einem Schritt S31 der zweiten Baugruppe 2 eine Klasse CL zugeordnet und zwar abhängig von der notwendigen ersten Kraft F_V1 und/oder dem notwendigen ersten Druck P_V1. Anschließend wird das Programm dann in einem Schritt S31 beendet. Zusätzlich wird bevorzugt auch noch in einem Schritt S35 der vorgegebene zweite Hub DH_G2 der Düsennadel 18 eingestellt und dann die entsprechend notwendige zweite Kraft F_V2 und ein entsprechend notwendiger zweiter Druck P_V2 ermittelt. Ferner wird bevorzugt dann auch noch der dritte vorgegebene Hub DH_G3 der Düsennadel 18 eingestellt und die dazu notwendige dritte Kraft F_V3 erfasst oder ermittelt und der dazu notwendige Druck P_V3 erfasst oder ermittelt.

Anschließend wird dann in einem Schritt S37 der zweiten Baugruppe 2 die Klasse CL abhängig von der notwendigen ersten bis dritten Kraft F_V1 bis F_V3 und/oder des dafür notwendigen ersten bis dritten Druckes P_V1 bis P_V3 ermittelt.

Im Anschluss an das Durchführen der Programme werden dann erste und zweite Baugruppen 1, 2 gleicher Klasse CL gepaart und zwar programmgesteuert und beispielsweise durch programmgesteuertes Verschrauben der Düsenspannmutter aneinander montiert.

## Patentansprüche

1. Verfahren zum Herstellen eines Injektors, bei dem
- eine erste Baugruppe (1) umfassend ein Injektorgehäuse (4) und einen Hub-Stellantrieb montiert wird,
- eine zweite Baugruppe (2) umfassend einen Düsenkörper (16), eine Düsennadel (18) und ein Rückstellmittel (20) für die Düsennadel (18) montiert wird,
- mindestens ein Wert mindestens einer Kenngröße für die erste Baugruppe (1) durch geeignetes Ansteuern des Hub-Stellantriebs ermittelt wird,
- abhängig von dem mindestens einen Wert der mindestens einen Kenngröße die erste Baugruppe (1) einer von mehreren Klassen (CL) zugeordnet wird,
- mindestens ein Wert mindestens einer Kenngröße für die zweite Baugruppe (2) durch geeignetes Betätigen der Düsennadel (18) ermittelt wird,
- abhängig von dem mindestens einen Wert der mindestens einen Kenngröße die zweite Baugruppe (2) einer der mehreren Klassen (CL) zugeordnet wird und
- je eine erste Baugruppe (1) mit einer zweiten Baugruppe (2) der gleichen Klasse (CL) gepaart und montiert wird.

2. Verfahren nach Anspruch 1,
bei dem bei der ersten Baugruppe (1) ein vorgegebener Hub (AH_G) des Hub-Stellantriebs unter Einwirken einer vorgegebenen Gegenkraft (AF_G) auf den Hub-Stellantrieb eingestellt wird und als Kenngröße eine Größe ermittelt wird, die charakteristisch ist für die dazu dem Hub-Stellantrieb zuzuführende elektrische Energie (E_V).

3. Verfahren nach Anspruch 1,
bei dem bei der ersten Baugruppe (1) ein vorgegebener Hub (AH_G) des Hub-Stellantriebs unter Zuführung einer vorgegebenen elektrischen Energie eingestellt wird und als Kenngröße die dazu erforderliche Gegenkraft auf den Hub-Stellantrieb ermittelt wird.

4. Verfahren nach einem der vorstehenden Ansprüche,
bei dem bei der zweiten Baugruppe (2) mindestens ein vorgegebener Hub der Düsennadel (18) eingestellt wird unter Zuführung von Testfluid zu der zweiten Baugruppe (2) und eine erste Kenngröße abhängig von der dazu notwendigen auf die Düsennadel (18) wirkenden aufzubringenden Kraft ermittelt wird.

5. Verfahren nach einem der vorstehenden Ansprüche,
bei dem bei der zweiten Baugruppe (2) der mindestens eine vorgegebene Hub der Düsennadel (18) eingestellt wird und eine zweite Kenngröße abhängig von einem dann erfolgenden Durchfluss von Fluid durch eine Einspritzdüse (22) des Düsenkörpers (16) ermittelt wird unter Zuführung von Testfluid unter einem vorgegebenen Druck.

6. Verfahren nach einem der Ansprüche 1 bis 4,
bei dem bei der zweiten Baugruppe (2) mindestens ein vorgegebener Hub der Düsennadel (18) eingestellt wird und ein vorgegebner Durchfluss von dem Testfluid durch die Einspritzdüse (22) des Düsenkörpers (16) eingestellt wird und eine dritte Kenngröße ermittelt wird abhängig von dem dazu notwendigen Druck des Testfluids.

## Claims

1. Method for producing an injector, wherein
- a first module (1) comprising an injector housing (4) and a lift actuating drive is mounted,
- a second module (2) comprising a nozzle body (16), a nozzle needle (18) and a reset means (20) for the nozzle needle (18) is mounted,
- at least one value of at least one characteristic variable is determined for the first module (1) by appropriate activation of the lift actuating drive,
- the first module (1) is assigned to one of a number of classes (CL) as a function of the at least one value of the at least one characteristic variable,
- at least one value of at least one characteristic variable is determined for the second module (2) by appropriate actuation of the nozzle needle (18),
- the second module (2) is assigned to one of a number of classes (CL) as a function of the at least one value of the at least one characteristic variable and
- a first module (1) is paired and mounted with a second module (2) of the same class (CL) respectively.

2. Method according to claim 1,
wherein a predetermined lift (AH_G) of the lift actuating drive is set for the first module (1) under the influence of a predetermined counter-force (AF_G) acting on the lift actuating drive and a variable, which is characteristic of the electrical energy that has to be supplied to the lift actuating drive for this purpose (E_V) is determined as the characteristic variable.

3. Method according to claim 1,
wherein a predetermined lift (AH_G) of the lift actuating drive is set for the first module (1) with a predetermined electrical energy being supplied and the counter-force required on the lift actuating drive for this purpose is determined as the characteristic variable.

4. Method according to one of the preceding claims,
wherein at least one predetermined lift of the nozzle needle (18) is set for the second module (2) with test fluid being supplied to the second module (2) and a first characteristic variable is determined as a function of the necessary force that has to be applied to act on the nozzle needle (18) for this purpose.

5. Method according to one of the preceding claims,
wherein the at least one predetermined lift of the nozzle needle (18) is set for the second module (2) and a second characteristic variable is determined as a function of a resulting throughflow of fluid through an injection nozzle (22) of the nozzle body (16), with test fluid being supplied at a predetermined pressure.

6. Method according to one of claims 1 to 4,
wherein at least one predetermined lift of the nozzle needle (18) is set for the second module (2) and a predetermined throughflow of test fluid through the injection nozzle (22) of the nozzle body (16) is set and a third characteristic variable is determined as a function of the necessary pressure of the test fluid for this purpose.

## Revendications

1. Procédé pour fabriquer un injecteur, dans lequel
- on monte un premier sous-ensemble (1) comprenant un boîtier d'injecteur (4) et un organe de commande de la levée,
- on monte un second sous-ensemble (2) comprenant un corps de buse (16), une aiguille de buse (18) et un moyen de rappel (20) pour l'aiguille de buse (18)
- on détermine au moins une valeur d'au moins un paramètre pour le premier sous-ensemble (1), par une activation appropriée de l'organe de commande de la levée,
- en fonction de l' au moins une valeur de l' au moins un paramètre, on affecte le premier sous-ensemble (1) à l'une de plusieurs classes (CL),
- on détermine au moins une valeur d'au moins un paramètre pour le second sous-ensemble (2) par actionnement approprié de l'aiguille de buse (18),
- en fonction de l'au moins une valeur de l'au moins un paramètre, on affecte le second sous-ensemble (2) à l'une des plusieurs classes (CL) et
- on apparie un premier sous-ensemble (1) à un deuxième sous-ensemble (2) de la même classe (CL) et on les monte.

2. Procédé selon la revendication 1,
dans lequel, dans le premier sous-ensemble (1), on règle une levée prédéterminée (AH_G) de l'organe de commande de la levée en présence d'une force antagoniste prédéterminée (AF_G) qui agit sur l'organe de commande de la levée, et on détermine comme paramètre une grandeur qui est caractéristique pour l'énergie électrique (E_V) qui doit être fournie pour cela à l'organe de commande de la levée.

3. Procédé selon la revendication 1,
dans lequel, dans le premier sous-ensemble (1) on règle une levée prédéterminée (AH_G) de l'organe de commande de la levée en même temps qu'on fournit une énergie électrique prédéterminée, et on détermine comme paramètre la force antagoniste exercée sur l'organe de commande de la levée qui est nécessaire pour cela.

4. Procédé selon une des revendications précédentes,
dans lequel, dans le second sous-ensemble (2), on règle au moins une levée prédéterminée de l'aiguille de buse (18) en même temps qu'on achemine du fluide de test au second sous-ensemble (2) et qu'on détermine un premier paramètre en fonction de la force à appliquer, agissant sur l'aiguille de buse (18), qui est nécessaire pour cela.

5. Procédé selon l'une des revendications précédentes,
dans lequel, dans le second sous-ensemble (2) on règle l'au moins une levée prédéterminée de l'aiguille de buse (18) et on détermine un second paramètre en fonction d'un écoulement de fluide à travers une buse d'injection (22) du corps de buse (16) qui se produit à ce moment, en même temps qu'un fluide de test est acheminé sous une pression prédéterminée.

6. Procédé selon une des revendications 1 à 4,
dans lequel, dans le second sous-ensemble (2), on règle au moins une levée prédéterminée de l'aiguille de buse (18) et on règle un écoulement prédéterminé de fluide de test à travers la buse d'injection (22) du corps de buse (16) et on détermine un troisième paramètre en fonction de la pression du fluide de test qui est nécessaire pour cela.
